# EUROPÄISCHE PATENTSCHRIFT

(11) **EP 0 011 227 B1**
(45) Veröffentlichungstag und Bekanntmachung des Hinweises auf die Patenterteilung: **01.06.1983**
(21) Anmeldenummer: 79104355.7
(22) Anmeldetag: 07.11.1979
(51) Int. Cl.: A47C 20/08, A47C 20/18, A61G 7/00

(54) **Sitz- und Liegemöbel**
Chair/bedstead
Meuble formant siège ou lit

(30) Priorität: 14.11.1978 DE 2849304; 22.09.1979 DE 7926923 U; 05.10.1979 DE 2940364
(43) Veröffentlichungstag der Anmeldung: 28.05.1980
(73) Patentinhaber: Böhme, Günther, D-7000 Stuttgart 80 (DE)
(72) Erfinder: Böhme, Günther, D-7000 Stuttgart 80 (DE)
(74) Vertreter: Raeck, Wilfrid, Dipl.-Ing.

## Beschreibung

Die Erfindung betrifft ein Sitz- und Liegemöbel, insbesondere Krankenbett, mit einer in Kopf-, Mittel- und Fußteil aufgeteilten Liegefläche und mit einem das Mittelteil abstützende ortsfesten Rahmen, wobei Kopf- und Fußteil um waagerechte Achsen am Mittelteil schwenkbar gelagert und durch Körpergewichtsverlagerung des Benutzers in waagerechte und geneigte Lagen einstellbar sowie mittels einer Festelleinrichtung arretierbar sind und das Kopfteil mit unteren Ansätzen sowie mit einer um seine Schwenkachse wirksamen und am ortsfesten Rahmen gehaltenen Federeinrichtung versehen ist.

Bei einer Ausführungsform eines aus der US-A-3 916 461 (Fig. 1) bekannten Sitz-und Liegemöbels der vorbezeichneten Art bleibt das Mittelteil einer Innerhalb eines Umfassungsrahmens angeordneten, dreigeteilten Liegefläche stets waagerecht, während Kopfteil und Fußteil durch voneinander unabhängige Gasdruckfedern unterstützt sind, die jeweils an Hebelansätzen von Kopfteil bzw. Fußteil angreifen Diese beweglichen Teile werden durch eine gemeinsame Feststelleinrichtung arretiert, wozu von jedem Liegeflächenteil eine Gelenklasche mit einem Langlochschlitz zur Klemmung an die Feststelleinrichtung geführt ist. Die Hebelansätze, Gelenklaschen, Schwenkwege und die Gasfedern bedingen einen ungewöhnlich großen Platzbedarf unterhalb der Liegefläche, der im Fall eines Bettes einen verhältnismäßig hohen und breiten Bettkasten zur Kapselung und Verkleidung der zahlreichen beweglichen Einzelteile erfordert, andererseits im Fall eines freistehenden Liegesessels die Gefahr von Körperverletzungen, z.B. für eine daneben stehende Hilfsperson nicht ausschließt. Bei der Umwandlung von einer waagerechten Liegefläche in den Zustand mit angehobenem Kopfteil gelangt der Benutzer in eine für ihn unbequeme Position, weil sich das Mittelteil im Anschlußbereich zum Kopfteil nicht abwärts neigen kann.

Bei einer anderen, aus der genannten Druckschrift (Fig. 2) bekannten Ausführungsform des Sitz- und Liegemöbels sind alle drei Teilflächen in ihren Neigungen einzeln und auch relativ zueinander beliebig einstellbar, so daß es grundsätzlich möglich ist, bei angehobenem Kopfteil das Mittelteil in dessen Richtung abwärts zu neigen, um eine günstigere Sitzposition zu erreichen. Bei dieser Variante ist allerdings die Bedienung äußerst problematisch, weil nach Lösen der Klemmwirkung der gemeinsamen Festelleinrichtung der Benutzer ohne ausreichenden Halt bleibt, da er gewissermaßen balanzierend nur auf der waagerechten Schwenkachse des Mittelteils unterstützt ist.

Der Erfindung liegt die Aufgabe zugrunde, ein Sitz- und Liegemöbel der einganges bezeichneten Art einfacher zu gestalten und dahingehend zu verbessern, daß durch eine besondere Koppelung von Kopfteil und Mittelteil bequeme Sitzpositionen erreicht werden und die Einstellbarkeit vom Gewicht des Benutzers weitgehend unabhängig bleibt.

Erfindungsgemäß wird diese Aufgabe dadurch gelöst, daß die Kraft der Federeinrichtung so bemessen ist und derart am Kopfteil angreift, daß die Schwerkraftkomponente des in einem aufwärts geneigte Lagen umfassenden Winkelbereich befindlichen, nicht arretierten Kopfteils ausgeglichen ist, daß die Ansätze aus in der Ebene des Kopfteilrahmens über die Schwenkachse hinausragenden Rahmenverlängerungen bestehen, die mit bolzenförmigen Stützteilen in Führungsschlitzen von Längselementen des Mittelteils geführt sind, und daß die Führungsschlitze an ihren in Richtung des Kopfteils weisenden Enden aufwärts gekrümmt sind.

Aufgrund der gegebenen kinematischen Beziehungen hebt sich das Kopfteil aus seiner waagerechten Lage nach dem Lösen der Feststelleinrichtung schon durch sehr geringe Gewichtsverlagerungen des Benutzers in aufwärts gerichtete Stellungen an. Dazu trägt vor allen Dingen das Drehmoment bei, das von dem auf dem Mittelteil lastenden Gewicht auf die im Abstand zur Schwenkachse des Kopfteilrahmens angeordneten bolzenförmigen Stützteile wirkt.

Damit wird der für körperlich behinderte Benutzer mühevolle Aufrichtvorgang entscheidend erleichtert. Der Rückstellvorgang in die waagerechte Lage ist durch bloße Gewichtsverlagerung ohnehin einfach, so daß die Federeinrichtung klein bemessen sein kann, da sie im wesentlichen nur für den Gewichtsausgleich des Kopfteils in dessen aufwärts geneigte Lagen umfassenden Winkelbereich benötigt wird. Die Einstellbarkeit des Kopfteils ist auch dadurch erleichtert, daß das Mittelteil insgesamt nicht verschoben wird, dennoch aber an einer Anpassungsbewegung in jeweils körpergerechte Stellungen teilnimmt. Da die tragenden Längselemente des Mittelteils mit ihren Führungsschlitzen auf den Bolzen des Kopfteils längsverschieblich aufliegen, wird die Kopfteilverstellung über den Mittelteil maßgeblich beeinflußt.

Die gesuchte Leichgängigkeit des Verstellvorganges bei kleinbleibendem baulichen Aufwand wird dadurch unterstützt, daß die Führungsschlitze des Mittelteils an ihren in Richtung des Kopfteils weisenden Enden aufwärts gekrümmt sind. Auf diese Weise wird, unabhängig von einer beliebigen zusätzlichen Ausgleichsfeder, eine verbesserte Leichtgängigkeit des Verstellvorganges gegenüber dem Fall erreicht, wo geradlinige Längsschlitze an den bolzenförmigen Stützteilen größere Reibungskräfte erzeugen und das Kopfteil daran hindern würden, in eine eventuell gesuchte, steiler geneigte Lage zu gelangen.

Gemäß einem weiteren Merkmal des Sitz-und Liegemöbels nach der Erfindung kann die Federeinrichtung als eine sich über die Breite des Kopfteils erstreckende Drehfeder mit beiden Enden am ortsfesten Rahmen unverdrehbar festgelegt und mit ihrem mittleren Bereich mit dem Kopfteil fest verbunden sein. Andererseits kannn die Drehfeder auch an beiden Enden mit dem Kopfteil und dazwischen mit der im ortsfesten Rahmen befestigten Schwenkachse unverdrehbar verbunden sein. Um unabhängig von der Bemessung der Drehfeder nachträgliche Anpassungen an bestimmte Belastungen oder Vorzugsneigungen durchführen zu können, ist die Drehfeder bezüglich ihrer auf das Kopfteil wirkenden Vorspannung einstellbar befestigt.

Gemäß einer anderen grundsätzlichen Ausführungsform des Sitz- und Liegemöbels nach der Erfindung kann die Federeinrichtung aus zwei mit ihrem einen Ende seitlich am Rahmen gehaltenen Zugfedern bestehen, deren andere Enden mit von Kopfteil ausgehenden Ansätzen verbunden sind, während am Rahmen Beschlagteile mit unter Längsabständen zueinander angeordneten Vorsprüngen zum Einhängen der Federenden und zur Einstellung der Federkraft vorgesehen sind.

Diese Ausführungsform der Federeinrichtung ermöglicht auf einfache Weise die Einstellung der Federkraft für den Gewichtsausgleich des Kopfteils, beispielsweise in Anpassung an verschieden schwere Auflagematratzen auf den Liegeflächenteilen, ggf. auch in Anpassung an verschieden schwere Benutzer.

Weitere Einzelheiten der Erfindung ergeben sich auch aus den abhängigen Ansprüchen 6 bis 8 und aus der nachfolgenden Beschreibung von Ausführungsbeispielen anhand der Zeichnungen.
Fig. 1 eine schematische perspektivische Ansicht einer als Bettrost dienenden Ausführungsform,
Fig. 2 eine vergrößerte perspektivische Ansicht einer Einzelheit der Verbindung zwischen Mittelteil und Kopfteil,
Fig. 3 ein vergrößertes Detail aus dem Anschlußbereich zwischen Mittelteil und Fußteil.
Fig. 4 eine abgebrochene Seitenansicht eines Bettrostes nach der Erfindung,
Fig. 5 ein Schema zur Erläuterung der Beziehung zwischen den Annschlußbolzen des Kopfteils und einem gekrümmten Führungsschlitz des Mittelteils,
Fig. 6 eine schematische teilweise geschnittene Draufsicht auf den Kopfteil innerhalb eines Umfassungsrahmens im Bereich der Feststelleinrichtung und
Fig. 7 eine schematische Seitenansicht der Feststelleinrichtung nach Fig. 6.

Der als Ausführungsbeispiel gewählte Betttrost entsprechend Fig. 1 besteht aus einem auf einem nicht gezeigten Unterbau aufgesetzten Umfassungsrahmen 10, der senkrechte Seitenwangen aufweist. Der Rahmen ist durch eine querverlaufende Schwenkachse 14 versteift, auf der ein Kopfteil 16 swenkbar gelagert ist. Das Kopfteil besteht aus einem Rahmen und daran befestigten Querlatten 18 und besitzt eine über die Schwenkachse 14 hinausgehende Verlängerung 20, an der Stützteile, z.B. Bolzen 22 befestigt sind.

Zwischen den Seitenwangen des Umfassungsrahmens 10 erstreckt sich eine zweite Querachse 24, auf der ein Fußteil 26 schwenkbar gelagert ist. Also Matratzenauflage dienen auch hier Querlatten 18, die beispielsweise aus federndem Holz bestehen und in üblichen Gummilagern abgestützt sind. Das den Bettrost bzw. das Sitz- und Liegemöbel vervollständigende Mittelteil wird im wesentlichen durch zwei tragende Längselemente 28 gebildet, zwischen denen ebenfalls Querlatten 18 verlaufen. Die Längselemente 28 sind an ihrem zum Kopfteil 16 weisenden Anschlußende entsprechend Fig. 2 mit Längsschlitze 30 enthaltenden Endabschnitten 29 versehen. Durch die Längsschlitze 30 erstrecken sich die bolzenförmigen Stützteile 22, die an den Seitenschenkeln 12 der Verlängerung 20 des Kopfteils 16 befestigt sind.

Die dem Kopfteil abgewandten Enden der Längselemente des Mittelteils sind entsprechend Fig. 1 und 3 Lagerteilen 23 an die Querachse 24 angeschlossen, auf der das Fußteil 26 mit Lagerschalen 27 schwenkbar gelagert ist. Die Längselemente 28 sind durch Flachfederabschnitte 32 verlängert, die sich über die Querachse 24 erstrecken und unterhalb einer Querstrebe 34 des Fußteils befestigt sind. Die Federabschnitte 32 entlasten das Fußteil und haben das Bestreben, den Fußteil in angehobener Stellung zu halten, und zwar umso mehr als das Mittelteil an seinen anderen Ende abwärts geneigt ist. Die Schwenkbare Lagerung des Fußteils ist im Rahmen der Erfindung nicht zwingend. Das Fußteil könnte auch in einer etwa waagerechten Stellung festgehalten sein.

Während der Neigungsänderungen des Kopfteils 16 gleiten die Stützteile 22 in den Längsschlitzen 30 der Längselemente 28. Fig. 2 zeigt, daß durch Gewichtsverlagerung das Mittelteil mit dem Hebelarm entsprechend dem Abstand zwischen den Stützteilen 22 und der Schwenkachse 14 auf die Verlängerung 20 des Kopfteils wirkt und daher zusätzlich zu dem bereits vorhandenen Gewichtsausgleich aufgrund der um die Schwenkachse 14 wirksamen Federeinrichtung zur Neigungsverstellung des Kopfteils mit eingesetzt werden kann. Der Gelenkige und längsverschiebbare Anschluß der Längselemente 28 an die Verlängerung 20 des Kopfteils gewährleistet eine nach hinten gerichtete Abwärtsneigung des Mittelteils, die einer günstigen Sitzposition entspricht, wenn das Kopfteil nach oben geneigt wird.

Das Kopfteil 16 ist mit an seiner Unterseite angeschlossenen Lagerschalen 36 auf der rohrförmigen Schwenkachse 14 drehbar gelagert. Auf der Schwenkachse 14 ist eine Drehfeder 38 in Form eines Torsionsstabes mit einem Anschlußteil 40 im Mittelbereich festgelegt, während die Stabenden mittels Halteeinrichtungen 42 seitlich am Kopfteilrahmen befestigt sind.

Ym kopfteil und Fußteil in der pweits einflestellten Neigung zu arretieren, sind getrennte Feststelleinrichtungen vorgesehen. Gemäß Fig. 1 besteht die Feststelleinrichtung für das Kopfteil 16 aus einem konzentrisch zur Schwenkachse 14 angeordneten Bügel 46, dessen Enden an Querlatten 18 des Kopfteils befestigt sind. Der Bügel 46 dient als Bremsfläche, gegen die eine aus Kunststoff bestehende Exzenterrolle 48 angelegt wird. Die Exzenterrolle sitzt auf einer Bremswelle, die mittels eines Handhebels verdrehbar ist. Die Bremswelle ist in Laschen eines Hilfsrahmens 56 gelagert.

Bei der Ausführungsform nach Fig. 4 und 5 verlaufen die Längsschlitze 30 in den Endabschnitten 29 der Längselemente 28 etwa in Fortsetzung der Richtung der Längselemente und sind in Richtung zum Kopfteil leicht aufwärts gekrümmt. In den Längsschlitzen sind die an der Verlängerung 20 des Kopfteils befestigten waagerechten Bolzen 22 geführt, die evtl. mit in den Schlitzen aufgenommenen Rollen versehen sind. Entsprechend Fig. 5 werden die Bolzen 22 bei halb oder steiler geneigtem Kopfteil 16' durch Gewichtsverlagerungen des Benutzers leichter nach hinten und auch nach vorn bewegt, als wenn die Längsschlitze 30 in Fortsetzung des nach unten Geneigten Mittelteils geradlinig nach unten verlaufen würden. Beim Aufrichten des Kopfteils müssen die Bolzen oder Rollen weniger Widerstand in den Längsschlitzen 30 überwinden, so daß bei nachlassender Federkraft und weitere Veränderung der Kopfteilneigung hemmende Reibkräfte keinen Einfluß mehr ausüben können und die Gewichtsverlagerung des Benutzers leichter zur Wirkung kommt.

Seitlich oder an der Unterseite des Kopfteils 16 sind entsprechend Fig. 4 in senkrechten Ebenen verlaufende Bleichsegmente 17 befestigt, die einen bogenförmig um die Schwenkachse 14 verlaufenden Führungsschlitz 63 enthalten. Durch den Führungsschlitz 63 erstreckt sich eine im Umfassungsrahmen 10 ortsfest angeordnete Querachse 62 auf der eine Feststelleinrichtung in Form von Bremsscheiben 76 quer verschiebbar ist, um die Segmente 17 und damit das Kopfteil 16 in der eingestellten Neigung festzuhalten.

Zum Gewichtsausgleich des Kopfteils 16 bzw. um das Kopfteil in eine geneigte Stellung vorzuspannen, sind an beiden Seiten des Umfassungsrahmens 10 Zugfedern 52 eingehängt, die mit ihrem anderen Ende in eine Öffnung am Rand der Segmente 17 eingehängt sind. Am Umfassungsrahmen sind die Zugfedern in Bolzen oder Haken 61 eingehängt, die von einem am Umfassungsrahmen befestigten Beschlagteil 59 ausgehen.

Entsprechend Fig. 6 und 7 gehen von der Unterseite des Kopfteils 16 die senkrecht nach unten weisenden, etwa einem Viertelbogen entsprechenden Segmente 17 aus, die mit einer Öffnung auf die Schwenkachse 14 des Kopfteils 16 aufgeschoben sein können. Die Schwenkachse 14 ist an den lnnenseiter des Umfassungsrahmens 10 eines Bettrostes an dort befestigten Beschlagteilen 53 abgestüzt. Die Beschlagteile 53 enthalten Aufnahmeöffnungen 60 zur Halterung einer Querachse 62, die sich durch die bogenförmigen Schlitze 63 der Segment 17 erstreckt. Auf der Querachse 62 sind Entsprechend Fig. 6 von links nach rechts ein Begrenzungselement 64 (Quersplint oder Sprengring), eine Endscheibe 65, ein mit einem Längsschlitz auf die Querachse 62 aufgeschobenes äußeres Keilstück 78, ein mit einer Bohrung auf die Querachse aufgeschobenes inneres Keilstück 76, das mit seiner dem Segment 17 gegenüberliegenden Fläche 66 als äußere Bremsscheibe wirkt, eine innere Bremsscheibe 68, ein Distanzrohr 70, zu einem zweiten Bremsscheibenpaar gehörende Bremsscheiben 72 und 74, wobei die Bremsscheibe 74 gleichzeitig das innere Keilstück 76 bildet, ein äußeres Keilstuck 78, eine Haltescheibe 80 sowie ein Begrenzungselement 64 angeordnet.

Die inneren Bremsscheiben 68, 72 bestehen bei der gezeigten Ausführungsform aus einfachen Blechformteilen mit einem angeformten Ringbund 86, mit dem sie auf der Querachse 62 verschiebbar gelagert sind. Das Distanzrohr 70 ist über den Ringbund 86 der beiden Bremsscheiben 68 und 72 geschoben.

An der Keilfläche der beispielsweise kreisförmig ausgeführten inneren Keilstücke 76 liegen die äußeren Keilstücke 78 an, die gemäß Fig. 7 mit einem Langlochschlitz 88 auf die Querachse 62 aufgeschoben und auf dieser geführt sind. Die äußeren Keilstücke 78 sind außerdem auf von der Shwenkachse 14 ausgehenden Bolzen 96 geführt und durch ausreichend stark bemessene Druckfedern 98 ständig in Klemmrichtung vorgespannt, so daß die Feststelleinrichtung normalerweise betätigt ist. Die Federn 98 umgebenen die Bolzen 96 und sind an der Schwenkachse 14 abgestützt.

Die auf beiden Seiten des Kopfteils 16 vorhandenen Betätigungseinrichtungen sind in der Lage, auf die am Kopfteil befestigten Segmente 17 ausreichend hohe Bremskräfte zu übertragen. Aufgrund der beidseitigen Keilgruppen wird nicht nut eine sichere Arretierung des Kopfteils, sondern auch dessen zusätzliche Versteifung in geklemmtem Zustand erreicht. Die gezeigte Konstruktion bieter die Möglichkeit, einen Betätigungshebel 90 wahlweise auf der linken oder rechten Seite des Umfassungsrahmens 10 vorzusehen.

Entsprechend Fig. 6 ist ein auf der linken Seite des Umfassungsrahmens auf dessen Oberseite an der Stelle 92 gelagerter Betätigungshebel 90 vorgesehen, der an seinem Ende 91 einen nach unten abgewinkelten Schenkel 100 trägt. Der Schenkel 100 ist mit einem nach unten offenen Langlochschlitz 102 über einen vom Keilstück 78 aus seitlich wegstehenden Zapfen 94 geschoben, der ein verbreitertes Ende 95 besitzt. Entsprechend Fig. 7 ist der abgewinkelte Schenkel 100 auf einem Vierkant 104 des Betätigungshebels 90 formschlüssig und lösbar befestigt. Um dem Betätigungshebel 90 entsprechend Fig. 6 auf der rechten Seite des Umfassungsrahmens anzubringen, braucht lediglich der Schenkel 100 abgenommen und nach Drehung um 180° wieder auf den Vierkant 104 aufgeschoben zu werden.

Will der Benutzer das Kopfteil 16 verschwenken, so hebt er den Betätigungshebel 90 aus der in Fig. 7 gezeigten waagerechten Stellung an. Dabei wird über den Schenkel 100 das äußere Keilstück 78 mitgenommen, das sich entgegen der Kraft der Feder 98 vom inneren Teilstück 76 entfernt. Das auf der anderen Seite angeordnete, weiterhin unter der Kraft seiner Feder stehende Keilstück 78 kann die Bremsung allein nicht aufrechterhalten, da das innere Ende des Längsschlitzes 88 bereits an der Querachse 62 anliegt. Die am Kopfteil befestigten Segmente 17 sind nunmehr zwischen den Bremsscheibenpaaren beweglich. Zum Verriegeln wird der Betätigungshebel 90 losgelassen, womit er in die waagerechte Stellung zurückkehrt, wenn durch die Kraft der Feder 98 das Keilstück 78 auf das Keilstück 76 einwirkt, um dessen Bremsfläche 66 gemäß Fig. 6 nach rechts zu bewegen. Durch gleichzeitiges Anlegen der Keilstückes 78 an die Endscheibe 65 wird die Querachse 62 innerhalb der Öffnungen 60 nach links verschoben, so daß die am anderen Ende befindliche Endscheibe 65 das Keilstück 76 mit seiner Bremsfläche 74 gegen das rechte Segment 17 darückt. Die Annäherung der beiden äußeren Bremsflächen 66, 74 dauert an, bis die inneren Bremsscheiben 68, 72 an den Segmenten anliegen, wobei ein Bewegungs- und Kraftausgleich über das Distanzrohr 70 erfolgt. Aufgrund der Eigenelastizität des Distanzrohres werden nach erfolgter Verriegelung von dort aus Rückstellkräfte wirksam, welche die Verriegelung zwangsläufig aufrechterhalten.

Entsprechend Fig. 6 besteht die Schwenkachse 14 aus zwei mit den am Umfassungsrahmen 10 befestigten Beschlagteilen 53 fest verbundenen Achsstummeln 106. In den Achsstummeln sind die Bolzen 96 zur Führung der äußeren Keilstücke 78 befestigt. Die Achsstummel 106 setzen sich in verjüngte Zapfenabschnitte 108 fort, die ein Vierkant oder ähnliches Profil aufweisen. Auf den Zapfen abschnitten 108 sind die segmente 17 aufgeschoben. Beiderseits der Segmente können Haltescheiben 110 angeordnet sein. Dir Zapfenabschnitte 108 sind durch ein Distanzrohr 112 miteinander verbunden.

## Patentansprüche

1. Sitz- und Liegemöbel, insbesondere Krankenbett, mit einer in Kopf-, Mittel- und Fußteil (16, 28, 26) aufgeteilten Liegefläche und mit einem das Mittelteil (28) abstützenden ortsfesten Rahmen (10), wobei Kopf- und Fußteil (16, 26) um waagerechte Achsen (14, 24) am Mittelteil (28) schwenkbar gelagert und durch Körpergewichtverlagerung des Benutzers in waagerechte und geneigte Lagen einstellbar sowie mittels einer Feststelleinrichtung arretierbar sind und das Kopfteil (16) mit unteren Ansätzen (12) sowie mit einer um seine Schwenkachse (14) wirksamen und am ortsfesten Rahmen (10) gehaltenen Federeinrichtung (38; 52) versehen ist, dadurch gekennzeichnet, daß die Kraft der Federeinrichtung (38; 52) so bemessen ist und derart am Kopfteil (16) angreift, daß die Schwerkraftkomponente des in einem aufwärts geneigte Lagen umfassenden Winkelbereich befindlichen, nicht arretierten Kopfteils (16) ausgeglichen ist,
daß die Ansätze aus in der Ebene des Kopfteilrahmens über die Schwenkachse (14) hinausragenden Rahmenverlängerungen (20) bestehen, die mit bolzenförmigen Stützteilen (22) in Führungsschlitzen (30) von Längselementen (28) des Mittelteils geführt sind,
und daß die Führungsschlitze (30) an ihrem in Richtung des Kopfteils (16) weisenden Enden aufwärts gekrümmt sind.

2. Sitz- und Liegemöbel nach Anspruch 1, dadurch gekennzeichnet, daß die Federeinrichtung als eine sich über die Breite des Kopfteils (16) erstreckende Drehfeder (38) mit beiden Enden am ortsfesten Rahmen (10) unverdrehbar festgelegt und in ihrem mittleren Bereich mit dem Kopfteil (16) fest verbunden ist.

3. Sitz- und Liegemöbel nach Anspruch 2, dadurch gekennzeichnet, daß die Drehfeder (38) an beiden Enden mit dem Kopfteil (16) und dazwischen mit der im ortsfesten Rahmen (10) befestigten Schwenkachse (14) unverdrehbar verbunden ist.

4. Sitz- und Liegemöbel nach Anspruch 2 oder 3, dadurch gekennzeichnet, daß die Drehfeder (38) bezüglich ihrer auf das Kopfteil (16) wirkenden Vorspannung einstellbar befestigt ist.

5. Sitz- und Liegemöbel nach Anspruch 1, dadurch gekennzeichnet, daß die Federeinrichtung aus zwei jeweils mit ihrem einen Ende seitlich an ortsfesten Rahmen (10) gehaltenen Zugfedern (52) besteht, deren andere Enden mit von Kopfteil (16) ausgehenden Ansätzen (17) verbunden sind, und daß am ortsfesten Rahmen (10) beschalgteile (59) mit unter Längsabständen zueinander angeordneten Vorsprüngen (61) zu Einhängen der Federenden und zur Einstellung der Federkraft vorgesehen sind.

6. Sitz- und Liegemöbel nach Anspruch 5, dadurch gekennzeichnet, daß die Ansätze an der Unterseite des Kopfteils (16) in senkrechten Ebenen verlaufende Blechsegmente (17) sind, die einen um die Schwenkachse (14) des Kopfteils (16) bogenförmig verlaufenden Schlitz (63) enthalten, in dem eine am ortsfesten Rahmen (10) abgestütze und die Feststelleinrichtung (76) tragende Querachse (62) geführt ist.

7. Sitz- und Liegemöbel nach einem der vorhergehenden Ansprüche, dadurch gekennzeichnet, daß die tragenden Längselemente des Mittelteils (28) auf einer im ortsfesten Rahmen (10) befestigten Querachse (24), auf der auch das Fußteil (26) unterstützt ist, drehbar gelagert sind.

8. Sitz- und Liegemöbel nach Anspruch 1, dadurch gekennzeichnet, daß der zum Kopfteil (16) weisende Abschnitt der Führungsschlitze (30) aufwärts so geneigt ist, daß die bolzenförmigen Stützteile (22) bei relativ steil stehendem Kopfteil (16) von den Oberseiten der Führungsschlitze (30) eine zum jeweiligen Schlitzende gerichtete Kraftkomponente erteilt erhalten.

## Revendications

1. Meuble formant siège ou lit, en particulier lit de malade, comportant une surface de couchage divisée en un élément de tête, un élément central, et un élément de pied (16, 28, 26), ainsi qu'un châssis fixe (10), soutenant l'élément central (28), les éléments de tête et de pied (16, 26) étant montés de manière à pouvoir pivoter sur l'élément central (28) autour d'axes horizontaux, pouvant être ajustés, par déplacement du poids du corps de l'usager, dans des positions horizontale et inclinée, et pouvant aussi être bloqués au moyen d'un dispositif de blocage, tandis que l'élément de tête (16) est muni d'appendices inférieurs (12), ainsi que d'un dispositif à ressort (38; 52), agissant autour de son axe de pivotement (14), et retenu sur le cadre fixe (10), meuble caractérisé par le fait que la force du dispositif à ressort (38; 52) est calculée de telle sorte, et qu'elle agit sur l'élément de tête (16) de telle sorte que la composante du poids de l'élément de tête (16), non bloqué et placé dans une zone angulaire comprenant des positions inclinées vers le haut, est compensée, que les appendices sont formés par des prolongements du châssis (20) , qui font sailie au-delà de l'axe de pivotement (14) dans le plan du châssis de l'élément de tête, et qui sont guidés, par des éléments de soutien (22) en forme de tourillon, dans des fentes de guidage (30) d'éléments longitudinaux (28) de l'élément central, et que les fentes de guidage (30) sont incurvées vers le haut à leurs extrémités tournées vers l'élément de tête (16).

2. Meuble formant siège ou lit selon la revendication 1, caractérisé par le fait que le dispositif à ressort, formé par un ressort de torsion (38, s'étendant sur la largeur de l'élément de tête (16), est fixé, par ses deux extrémités, sans pouvoir tourner au châssis fixe (10), et qu'il est relié rigidement par sa partie médiane à l'élément de tête ( 16).

3. Meuble formant siège ou lit selon la revendication 2, caractérisé par le fait que le ressort de torsion (38) est relié, sans pouvoir tourner, par ses deux extrémités, à l'élément de tête (16) et entre ses extrémités, à l'axe pivotement (14), fixé dans le châssis fixe (10).

4. Meuble formant siège ou lit selon l'une quelconque des revendications 2 et 3, caractérisé par le fait que le ressort de torsion (38) est fixé de façon à permettre de régler sa pré- charge, agissant sur l'élément de tête (16).

5. Meuble formant siège ou lit selon la revendication 1, caractérisé par le fait que le dispositif à ressort est formé de deux ressorts de traction (52), retenus latéralement sur le châssis (10), chacun par l'une de ses extrémités, leurs autres extrémités étant reliées à des appendices (17), partant de l'élément de tête (16), et que, sur le châssis fixe (10), sont prévus des éléments de ferrure (59), présentant des saillies (61), espacées longitudinalement les unes des autres, pour l'accrochage des extrémités des ressorts, et pour le réglage de la force desdits ressorts.

6. Meuble formant siège ou lit selon la revendication 5, caractérisé par le fait que les saillies sont des secteurs en tôle (17), qui sont placés dans des plans verticaux, sur la face inférieure de l'élément de tête (16), et qui présentent une fente (63), qui est incurvée autour de l'axe de pivotement (14) de l'élément de tête (16), et dans laquelle est guidé un axe transversal (62), supporté par la châssis fixe (10), et portant le dispositif de blocage (76).

7. Meuble formant siège ou lit selon l'une quelconque des revendications précédentes, caractérisé par le fait que les éléments longitudinaux porteurs de l'élément central (28) sont montés de manière à pouvoir tourner sur un axe transversal (24), qui est fixé dans le châssis fixe (10), et sur lequel est aussi supporté l'élément de pied (26).

8. Meuble formant siège ou lit selon la revendication 1, caractérisé par le fait que le tronçon des fentes de guidage (30) qui est tourné vers l'élément de tête (16) est incliné vers le haut, de telle sorte que, lorsque l'élément de tête (16) est dans une position relativement raide, les éléments de soutien en forme de tourillons (22) reçoivent, des côtés supérieurs des fentes de guidage (30), une composante de force dirigée vers l'extrémité correspondante de la fente.

## Claims

1. A piece of furniture for sitting and lying, more particularly a sickbed having a support surface divided into head, central and foot portions (16, 28, 26), and a stationary frame (10) supporting said central portion (28), said head and foot portions (16, 26) being pivotally mounted to said central portion (28) about horizontal axes (14, 24) and adjustable between horizontal and inclined positions by shifting the weight of the user's body, and further being adapted to be braked by a locking means, and said head portion (16) having lower lugs (12) and a spring means (38; 42) operative about said pivot axis (14) of the head portion and held by said stationary frame (10), characterized in that the force of said spring means (38; 52) is dimensioned and engaging said head portion (16) such that the gravity component of the non-arrested head portion (16) is balanced, when oriented within an angular range including upwardly inclined positions of said head portion (16), that said lugs consist of frame extensions (20) extending within the plane of the head portion frame and beyond said pivot axis (14), said extensions having boltlike supporting elements (22) for being guided within slots (30) of longitudinal members (28) of said central portion, and in that the ends of said slots (30) curved upwards towards said head portion (16).

2. An article of furniture for sitting or lying, according to claim 1, characterized in that said spring means is a torsion spring (38) extending over the width of the head portion (16) and with both ends secured to said stationary frame (10), and with its intermediate portion fixedly connected to said head portion (16).

3. A piece of furniture for sitting or lying, according to claim 2, characterized in that said torsion spring (38) has both of its ends connected to said head portion (16), while intermediately thereof being non-rotatingly connected to said pivot axis (14), which is fixedly mounted to said stationary frame (10).

4. A piece of furniture for sitting or lying according to claim 2 or 3, characterized in that the torsion spring (38) is adjustably mounted with respect to its initial stress to act upon said head portion (16).

5. A piece of furniture for sitting or lying according to claim 1, characterized in that said spring means consists of two tension springs (52) each held at one end on the side of said stationary frame (10), the other ends being connected to necks (17) projecting from said head portion (16), and in that fittings (59) on the stationary frame (10) are provided with spaced apart prejections (61) for suspending said other spring ends and for adjusting the spring tension.

6. A piece of furniture for sitting or lying, according to claim 5, characterized in that said neck (17) on the lower side of the head portions are vertically extending sheet-metal segments (17) containing a slot (63) disposed arcuately around the pivot axis (14) of the head portion (16) and guiding a transverse shaft (62) supported by said stationary frame (16) and carrying said locking device (76).

7. A piece of furniture for sitting or lying, according to one of the preceding claims, characterized in that the load-bearing longitudinal members of the central portion (28) are pivotally mounted on a transverse axis (24) secured to said stationary frame (10) and also supporting said foot portion (26).

8. A piece of furniture for sitting or lying, according to claim 1, characterized in that the portion of said slots (30) adjacent said head portion (16) is upwardly inclined such that the bolt-like supporting members (22), when said head portion (16) is in relatively upright position, receive from the upper side of said slots (30) a component of force directed to the slot end.
